# FASCICULE DE BREVET EUROPEEN

(11) **EP 1 813 319 B1**
(45) Date de publication et mention de la délivrance du brevet: **07.03.2012**
(21) Numéro de dépôt: 07000240.7
(22) Date de dépôt: 08.01.2007
(51) Int. Cl.: A63C 5/07, A63C 5/075, A63C 9/00

(54) **Perfectionnement pour planche de glisse sur neige**
Verbesserung für Schneegleitbrett
Improvement for a snowboard

(30) Priorité: 09.01.2006 FR 0600357
(43) Date de publication de la demande: 01.08.2007
(73) Titulaire: Skis Rossignol, 38430 Saint-Jean de Moirans (FR)
(72) Inventeur: Largueze, Philippe, 38000 Grenoble (FR); Pascal, Jean-Marc, 38340 Voreppe (FR); Restani, Eric, 38140 La Murette (FR); Bregeon, Vincent, 38500 Voiron (FR); Noviant, Jérôme, 38500 Voiron (FR)
(74) Mandataire: Gasquet, Denis

(56) Documents cités:
- EP-A- 0 460 574
- EP-A1- 1 155 716
- EP-B1- 0 610 272
- DE-C1- 19 744 344
- FR-A- 954 561
- FR-A1- 2 741 814
- FR-A1- 2 763 862
- US-A- 6 086 101
- US-A1- 2001 013 687

## Description

La présente invention se rapporte à une planche de glisse sur neige telle qu'un ski, un monoski, un surf, ou autre. Elle concerne plus particulièrement un perfectionnement relatif à une planche de glisse comportant une embase, sur laquelle est fixé au moins un élément complémentaire.

La pratique des sports de glisse fait de plus en plus d'adeptes et a terriblement évolué ces dernières années avec des pratiquants de plus en plus exigeants quant à la qualité des produits. Tel est, par exemple, le cas des sports de glisse sur neige.

On connaît déjà de très nombreux modèles de planches de glisse, et notamment de skis, qui sont constitués par une poutre de forme allongée dont l'extrémité avant est relevée pour constituer la spatule, tandis que la surface inférieure comprend une semelle de glissement bordée par des carres métalliques.

Malgré tous les efforts développés par les constructeurs pour satisfaire la clientèle, il n'existe pas, à ce jour, de ski associant parfaitement le confort d'utilisation à des caractéristiques satisfaisantes de comportement dans les trajectoires, quel que soit le type de terrain, et quel que soit l'utilisateur.

Certaines tentatives ont été faites, comme par exemple par les constructions divulguées par les brevets français 2 670 392 et 2 675 391. La demanderesse, par son ski divulgué par le brevet français N° 2 726 193, a déjà proposé une construction de ski selon laquelle il est prévu un corps sur lequel est fixée une plate-forme.

La demanderesse a également proposé dans son brevet FR 2831 829, une plate-forme de rehaussement des fixations de chaussure, divisée en deux parties longitudinales posées chacune directement sur l'embase du ski reliées entre elles par un pont qui permet avantageusement au skieur, en fonction des virages à réaliser, d'exercer une pression différente sur chaque côté de la planche.

La demanderesse a enfin proposé dans sa demande de brevet non publiée FR 04 07955, un autre perfectionnement pour planche de glisse selon lequel un élément complémentaire constitué de deux parties longitudinales s'étendant longitudinalement de façon sensiblement parallèle et reliées entre elles par au moins une partie transversale de liaison, l'élément complémentaire étant fixé au moins dans la zone du patin de telle sorte que ses deux parties longitudinales soient situées latéralement dans des logements en creux pratiqués dans le corps de la planche.

On connaît aussi par la divulgation faite par le brevet EP 0 610 272, une Planche de glisse sur neige comprenant une partie principale, dite corps ou embase, une plate-forme fixée à l'embase s'étendant dans la zone du patin et destinée à supporter les éléments de fixation d'une chaussure à la planche, un élément complémentaire constituant un moyen de rappel dynamique de l'embase prolongeant ladite plate-forme, l'élément complémentaire étant fixé à la plate-forme de façon amovible par des moyens de connexions amovibles pour pouvoir être démonté. Ce dispositif si perfectionné qui soit ne donne pas entièrement satisfaction, notamment lors de contraintes en vrillage du ski.

La présente invention propose des skis polyvalents constitués d'une embase et d'au moins un élément complémentaire dont la coopération de formes, de dimensions et de structure, donne à l'ensemble du ski ses caractéristiques nécessaires, aussi bien de confort que de conduite de ski encore améliorées.

Ainsi, la planche de glisse sur neige telle qu'un ski, un monoski ou un surf, de l'invention comporte une partie principale, dite corps ou embase, et, une plate-forme fixée à l'embase s'étendant dans la zone du patin et destinée à supporter les éléments de fixation d'une chaussure à la planche, qui comporte par ailleurs au moins un élément complémentaire prolongeant ladite plate-forme, est caractérisée en ce que l'élément complémentaire est fixé à la plate-forme de façon amovible par des moyens de connexions amovibles pour pouvoir être démonté, tandis que l'élément complémentaire comprend deux bras latéraux longitudinaux reliés par une partie transversale de liaison qui constitue la partie de connexion de l'élément complémentaire à la plate-forme, les bras latéraux longitudinaux constituant un moyen de rappel dynamique de l'embase.

Selon une caractéristique complémentaire, la plate-forme est prolongée à l'avant et /ou à l'arrière par un élément complémentaire, tandis que les bras latéraux de chaque élément complémentaire sont disposés latéralement par rapport au plan de symétrie générale pour s'étendre vers l'extrémité avant pour l'élément complémentaire avant, ou vers arrière de l'embase pour l'élément complémentaire arrière.

Selon d'autres caractéristiques complémentaires, l'élément complémentaire avant et /ou l'élément arrière, est (sont) tel(s) que les extrémités arrières de chacun des bras latéraux sont reliées par une partie transversale de liaison.

Selon une autre caractéristique les moyens de connexions amovibles sont constitués par des premiers moyens solidaires du ou des éléments complémentaires destinés à coopérer avec des deuxièmes moyens complémentaires solidaires de l'extrémité correspondante de la plate-forme, tandis que lesdits moyens de connexions amovibles comprennent des moyens d'encastrements et des moyens de verrouillage et de déverrouillage.

Notons aussi que des moyens de visualisation de la connexion et le verrouillage parfait, et en position correcte, du ou des éléments complémentaires à la plate-forme, sont prévus.

D'autres caractéristiques et avantages de l'invention se dégageront de la description qui va suivre en regard des dessins annexés qui ne sont donnés qu'a titre d'exemples non limitatifs.

Les figures 1 à 6 représente un premier mode de réalisation du ski selon l'invention..
La figure 1 est une vue de dessus.
La figure 2 est une vue latérale.
La figure 3 est une vue en perspective montrant l'embase avec sa plate-forme, avant mise en place des éléments complémentaires.
La figure 4 est une vue en perspective montrant l'embase avec sa plate-forme, les éléments complémentaires ayant été mis en place.
Les figures 5 et 6 sont des vues de détail illustrant comment se fait l'assemblage de l'élément complémentaire avec l'embase.
La figure 5 est une illustration avant assemblage.
La figure 6 est une illustration après assemblage.
Les figures 7 et 8 sont des vues de dessus illustrant une autre réalisation possible des moyens de visualisation de bon assemblage.
La figure 7 est une illustration avant assemblage.
La figure 8 est une illustration après assemblage.
La figure 9 est une vue de dessus d'une variante de réalisation de moyens de connexion de l'élément complémentaire avec l'embase.
Les figures 10,11, 12A,12B,12C, représentent un mode préféré de l'invention.
La figure 10 est une vue de dessus.
La figure 11 est une vue latérale.
Les figures 12A, 12B, 12C sont des vues en coupe selon A-A, B-B, C-C, de la figure 10.
La figure 13 est une vue de dessus d'une variante d'exécution d'un élément complémentaire.
Les figures 14a, 14b, 15 illustrent des variantes de réalisation d'un élément complémentaire.
Les figures 14a, 14b montrent une première variante.
La figure 14a est une vue de dessus
La figure 14b est une vue latérale éclatée.
La figure 15 est une autre variante en vue de dessus d'un élément complémentaire dont chacun des bras comprend une succession de trous débouchant.

La figure 1 représente une planche de glisse sur neige (1), et notamment un ski de type ski alpin, de plan vertical de symétrie général (P), comportant une partie principale, dite corps ou embase (2), et comporte également une plate-forme (3) fixée à l'embase et qui s'étend dans la zone du patin (Z.P), ladite plate-forme étant destinée à supporter les éléments de fixation (4, 5) d'une chaussure de ski au ski.

L'invention trouve son application pour des skis de type alpin, ou elle trouve toute sa dimension, mais elle peut s'appliquer à tout autre type de planche de glisse sur neige telle qu'un ski, un monoski, un surf, ou autre.

Selon une caractéristique de l'invention, la plate-forme (3) est prolongée à l'avant (AV) et /ou à l'arrière (AR) par au moins un élément complémentaire (6a, 6b) et selon l'invention ce (ou ces) élément(s) complémentaire(s) (6a, 6b) sont des éléments indépendants fixés à la plate-forme de façon amovible pour pouvoir être démontés.

L'embase (2) a sa propre distribution d'épaisseur, de ligne de côte, de largeur et de raideur et peut être de tous types et de constitutions. Ainsi, la poutre allongée constituant l'embase (2) peut être de tous types de conceptions telles que celles connues à ce jour comme, par exemple, du type sandwich, du type caisson, ou du type coque, ou bien encore du type associant coque et champs latéraux, pris seul ou en combinaison, voire mixte et constituée d'un ensemble d'éléments et de composants connus en eux-mêmes.

Les éléments complémentaires (6a, 6b) sont des éléments techniques de renforcement qui confèrent avec leur coopération avec l'embase les caractéristiques techniques (rigidité, flexion, torsion etc..) nécessaires à la pratique du ski.

Ainsi, les éléments complémentaires (6a, 6b) sont réalisés s par exemple en matière plastique comme par exemple en matière thermoplastique (polyamide, polycarbonate) ou thermodurcissable, par exemple renforcée de fibres de verre de fibres de carbone, de fibres aramides etc ....

Selon un mode de réalisation de l'invention tel qu'illustré par les figures 1 à 9, la plate-forme (3) est prolongée à l'avant (AV) et à l'arrière (AR) par un élément complémentaire respectivement (6a, 6b) comprenant chacun, respectivement deux bras longitudinaux (60-61, 62-63).

Ainsi, l'élément complémentaire avant (6a) qui prolonge vers l'avant (AV) la plate-forme (3) comprend deux bras latéraux longitudinaux (60, 61), tandis-que l'élément complémentaire arrière (6b) qui prolonge vers l'arrière (AR) ladite plate-forme (3) comprend deux bras latéraux longitudinaux (62, 63).

Chacun des bras latéraux (60-61, 62-63) de chaque élément complémentaire (6a, 6b) est disposé latéralement par rapport au plan de symétrie générale (P) pour s'étendre vers l'extrémité avant (AV) pour l'élément complémentaire avant (6a), ou vers arrière (AR) de l'embase (2) pour l'élément complémentaire arrière (6b).

Ajoutons que les bras latéraux (60-61, 62-63) de chaque élément complémentaire (6a, 6b) qui sont disposés latéralement de part et d'autre du plan (P), sont reliés par leur extrémité de raccordement avec la plate-forme par une partie transversale de liaison respectivement (70, 71).

Ainsi l'élément complémentaire avant (6a) est tel que les extrémités arrières de chacun des bras latéraux (60, 61) sont reliées par une partie transversale de liaison arrière (70). De même, l'élément complémentaire arrière (6b) est tel que les extrémités avant de chacun des bras latéraux (62, 63) sont reliées par une partie transversale de liaison avant (71).

On a compris que dans le mode préféré, chacun des éléments complémentaires à la forme d'un U ouvert vers l'avant (AV) pour l'élément complémentaire avant (6a) et ouvert vers l'arrière (AR) pour l'élément complémentaire arrière (6b). On a compris aussi que chacune des parties transversales de liaison (70, 71) constitue la partie de connexion de l'élément complémentaire correspondant à la plate-forme.

On a vu précédemment que la connexion selon l'invention, de l'élément complémentaire à la plate-forme était une connexion amovible permettant la déconnexion du dit élément de la plate-forme. C'est-à-dire que, le ou les éléments complémentaires est ou sont retenus à la plate-forme de façon amovible.

Ainsi le ski et plus particulièrement la plate-forme et le ou les éléments complémentaires, comprennent des moyens de connexions que l'on appellera moyens de connexion amovibles destinés à permettre de connecter et de déconnecter le ou les éléments complémentaires de la plate-forme.

Ainsi, les moyens de connexions amovibles sont constitués par des premiers moyens solidaires du ou des éléments complémentaires destinés à coopérer avec des deuxièmes moyens complémentaires solidaires de l'extrémité correspondante de la plate-forme.

Par ailleurs les moyens de connexions amovibles comprennent des moyens d'encastrements et des moyens de verrouillage et de déverrouillage.

On ajoutera aussi que le ski comprend des moyens de visualisation de la connexion parfaite en position connectée et verrouillée, du ou des éléments complémentaires à la plate-forme, afin d'éviter tout risque de casse ou de désacouplage intempestif.

Comme nous l'avons vu précédemment l'élément complémentaire avant (6a) qui prolonge vers l'avant la plate-forme comprend deux bras latéraux longitudinaux (60, 61), s'étendant vers l'avant (AV), qui sont reliés par leur extrémité arrière par une partie transversale de liaison (70), constituant la partie de connexion. Ladite partie transversale de liaison comprend d'une part deux bras d'encastrement (8a, 8b) destinés à être engagés et coopérer dans deux logements correspondants (9a, 9b) réalisés dans la plate-forme.

Par ailleurs la partie de liaison (70) comprend un verrou (10) mobile en déplacement vers le bas sollicité vers le haut par un système élastique, ledit verrou comprenant une saillie (11) destinée à coopérer après engagement complet, avec un logement correspondant (12) réalisé dans la plate-forme.

De même l'élément complémentaire arrière (6b) qui prolonge vers l'arrière la plate-forme comprend deux bras latéraux longitudinaux (62, 63), s'étendant vers l'arrière (AR), qui sont reliés par leur extrémité arrière par une partie transversale de liaison (71), constituant la partie de connexion. Ladite partie transversale de liaison comprend d'une part deux bras d'encastrement (8a, 8b) destinés à être engagés et coopérer dans deux logements correspondants (9a, 9b) réalisés dans la plate-forme.

Par ailleurs la partie de liaison (71) comprend un verrou (10) mobile en déplacement vers le bas sollicité vers le haut par un système élastique, ledit verrou comprenant une saillie (11) destinée à coopérer après engagement complet, avec un logement correspondant (12) réalisé dans la plate-forme.

Une telle connexion permet de démonter rapidement et aisément l'élément complémentaire, afin par exemple de le changer en le remplaçant par un autre élément complémentaire ayant d'autres caractéristiques ou une autre géométrie, permettant d'obtenir un ski ayant un autre comportement.

Selon une caractéristique complémentaire, il est prévu des moyens de visualisation du bon assemblage des éléments complémentaires à la plate- forme. Selon la réalisation illustrée aux figures 1 à 6, c'est le verrou qui par saillie (11) constitue avec le logement de verrouillage correspondant (12), constitue les moyens de visualisation. En effet, il suffira pour l'utilisateur de constater que la saillie (11) est bien en place dans le logement (12) et dépasse par exemple du plan de la plate-forme.

Les figures 7 et 8 sont des vues de dessus illustrant une autre réalisation possible des moyens de visualisation de bon assemblage. Selon ce mode de réalisation l'embase (2) comprend par exemple un trou (15) tandis que le bras d'encastrement correspondant (8b) comprend un marquage (16) destiné à apparaître une fois l'encastrement parfaitement réalisé, tel que cela est représenté à la figure 7.

Selon le mode de réalisation illustré aux figures 1 et 2 de l'invention, les éléments complémentaires sont tels que leurs bras latéraux longitudinaux respectifs sont de même longueur. Ainsi les bras longitudinaux avant (60, 61) ont la même longueur, et les bras longitudinaux arrières (62, 63) sont aussi de même longueur. Bien entendu il pourrait en être autrement, et les bras longitudinaux avant (60, 61) pourraient être de longueur différentes, et les bras longitudinaux arrières (62, 63) pourraient aussi être de longueur différentes.

Par ailleurs selon le mode de réalisation illustré aux figures 1 et 2 de l'invention, l'élément complémentaire arrière (6b) a la même longueur que celle de l'élément avant (6a), mais bien entendu il peut en être autrement sans pour autant sortir du cadre de l'invention. C'est par exemple le cas du mode de réalisation préféré qui est illustré aux figures 10,11 et 12. Selon ce mode de réalisation l'élément complémentaire avant (6a) est plus long que l'élément complémentaire arrière (6b)

Selon le mode de réalisation préféré, l'extrémité libre de chaque bras latéral longitudinal (60, 61 - 62, 63) est en appui libre en translation coulissante sur l'embase (2). De préférence, l'extrémité libre de chaque latéral longitudinal en appui libre se présente sous la forme d'un U renversé pour présenter intérieurement une rainure (13) destinée à translater sur une saillie longitudinale (14) de forme complémentaire et solidaire de l'embase (2).

On notera que les bras latéraux longitudinaux (60, 61 - 62, 63) des éléments complémentaires (6a, 6b) ont une section transversale variable, c'est-à-dire qui évolue au fur et à mesure de son éloignement de la plate-forme.

Ainsi, l'épaisseur des éléments complémentaires peut avantageusement diminuer vers les extrémités, l'épaisseur de l'élément complémentaire avant (6a) diminuant vers l'avant, et l'épaisseur de l'élément complémentaire arrière (6b) diminuant vers l'arrière.

Par ailleurs, la largeur des bras latéraux longitudinaux diminue vers les extrémités. Ainsi, la largeur des bras longitudinaux avant (60, 61) diminue vers l'avant, de même, la largeur des bras longitudinaux arrière (62, 63) diminue vers l'arrière.

Ajoutons que dans le mode de réalisation illustré, la plate-forme de fixation (3) est fixée à l'embase (2) par exemple au moyen de vis, ou tout autre moyen.

Les éléments complémentaires (6a, 6b) sont comprimés lors de la mise en flexion de la planche de glisse (1) en conditions d'utilisation et en se relâchant participent à la relance (rappel) dynamique de l'embase (2).

Les bras latéraux longitudinaux des éléments complémentaires selon invention :
- permettent d'augmenter la pression appliquée par l'utilisateur directement dans la zone d'appui libre et de la répercuter ainsi au niveau de la carre, ce qui facilite les prises de carre et les amorces de virage qui en découlent ;
- constituent un moyen simple et efficace de rappel dynamique de l'embase vers sa position de repos lorsqu'elle est sollicitée en flexion dynamique lors de la glisse.

Bien entendu, l'invention n'est pas limitée aux modes de réalisation décrits et représentés à titre d'exemples, mais elle comprend aussi tous les équivalents techniques ainsi que leurs combinaisons.

On a compris aussi que la plate-forme (3) qui s'étend selon le mode de réalisation représenté sur une longueur suffisamment importante, pour recevoir les fixations destinées à retenir la chaussure, pourrait être constituée par deux parties indépendantes, à savoir constituée par une partie avant et une partie arrière.

La figure 9 est une vue de dessus d'une variante de réalisation de moyens de connexion de l'élément complémentaire avec l'embase. Selon Cette variante, les deux bras d'encastrement (8a, 8b) comprennent chacun un verrou latéral (100) destiné à s'engager dans un logement correspondant de la plate-forme.

Par ailleurs les extrémités des bras latéraux longitudinaux pourraient être reliées par une branche de liaison transversale (700), tel que cela est illustré à la figure 13.

On ajoutera que les bras latéraux des éléments complémentaires pourraient être constitués d'une structure de base (600) destinée à être compléter par des éléments de renforcement (601) destiné à donner à chacun des bras ses caractéristiques techniques et notamment de flexion. Ces éléments de renforcement (601) pourraient être montés à la partie inférieure de chacun des bras correspondants, tel que cela est illustré aux figures 14a, 14b.

Les éléments de renforcement (601) sont par exemple montés sous les bras et retenu de façon amovible de façon à ce que l'utilisateur puisse par remplacement des éléments de renforcement montés par d'autres éléments de caractéristiques différentes pour modifier les caractéristiques des bras (61, 62, 63, 64) des éléments complémentaires (6a, 6b) et ainsi modifier le comportement de son ski.

Le ski peut donc être vendu avec un ensemble d'éléments de renforcement de caractéristiques différentes, qui seraient repérés par leur couleur.

Les éléments de renforcement (601) sont par exemple des profils plats réalisés en métal ou en matière plastique et par exemple en matière plastique armée.

La figure 15 est une vue de dessus d'un élément complémentaire dont chacun des bras comprend une succession de trous débouchant (602) permettant à l'utilisateur de voir au travers de ces trous quel type d'élément de renforcement est mis en place.

## Revendications

1. Planche de glisse sur neige (1) telle qu'un ski, un monoski ou un surf, de plan vertical de symétrie général (P), comportant une partie principale, dite corps ou embase (2), et, une plate-forme (3) fixée à l'embase (2) s'étendant dans la zone du patin (Z.P) et destinée à supporter les éléments de fixation (4, 5) d'une chaussure à la planche, ladite planche de glisse comportant au moins un élément complémentaire (6a, 6b) prolongeant ladite plate-forme (3), l'élément complémentaire (6a, 6b) étant fixé à la plate-forme de façon amovible par des moyens de connexions amovibles (10, 12) pour pouvoir être démonté, l'élément complémentaire (6a, 6b) comprenant deux bras latéraux longitudinaux (60, 61 - 62, 63) reliés par une partie transversale de liaison (70, 71) qui constitue la partie de connexion de l'élément complémentaire à la plate-forme tandis que les bras longitudinaux les moyens de connexions amovibles étant constitués par des premiers moyens solidaires du ou des éléments complémentaires destinés à coopérer avec des deuxièmes moyens complémentaires solidaires de l'extrémité correspondante de la plate-forme constituent un moyen de rappel dynamique de l'embase (2), et **caractérisé en ce que** les moyens de connexions amovibles comprennent des moyens d'encastrements (8a, 8b - 9a, 9b) et des moyens de verrouillage et de déverrouillage (10, 11, 12).

2. Planche de glisse sur neige (1) selon la revendication 1, **caractérisée en ce que**, la plate-forme (3) est prolongée à l'avant (AV) et /ou à l'arrière (AR) par un élément complémentaire (6a, 6b).

3. Planche de glisse sur neige (1) selon l'une quelconque des revendications précédentes, **caractérisée en ce que** les bras latéraux (60-61, 62-63) de chaque élément complémentaire (6a, 6b) sont disposés latéralement par rapport au plan de symétrie générale (P) pour s'étendre vers l'extrémité avant (AV) pour l'élément complémentaire avant (6a), ou vers arrière (AR) de l'embase (2) pour l'élément complémentaire arrière (6b).

4. Planche de glisse sur neige (1) selon l'une quelconque des revendications précédentes, **caractérisée en ce que** l'élément complémentaire avant (6a) est tel que les extrémités arrières de chacun des bras latéraux (60, 61) sont reliées par une partie transversale de liaison arrière (70).

5. Planche de glisse sur neige (1) selon la revendication 4, **caractérisée en ce que** l'élément complémentaire arrière (6b) est tel que les extrémités avant de chacun des bras latéraux (62, 63) sont reliées par une partie transversale de liaison avant (71).

6. Planche de glisse sur neige (1) selon l'une des revendications précédentes, **caractérisée en ce que** les moyens de connexions amovibles comprennent des moyens de visualisation (11, 12, 15, 16) de la connexion et le verrouillage parfait, et en position correcte, du ou des éléments complémentaires à la plate-forme.

7. Planche de glisse sur neige (1) selon l'une quelconque des revendications précédentes, **caractérisée en ce que** l'élément complémentaire avant (6a) qui prolonge vers l'avant la plate-forme comprend deux bras latéraux longitudinaux (60, 61), s'étendant vers l'avant (AV), qui sont reliés par leur extrémité arrière par une partie transversale de liaison (70), constituant la partie de connexion.

8. Planche de glisse sur neige (1) selon la revendication 7, **caractérisée en ce que** la partie transversale de liaison comprend d'une part deux bras d'encastrement (8a, 8b) destinés à être engagés et coopérer dans deux logements correspondants (9a, 9b) réalisés dans la plate-forme, tandis que la partie de liaison (70) comprend un verrou (10) mobile en déplacement vers le bas sollicité vers le haut par un système élastique, ledit verrou comprenant une saillie (11) destinée à coopérer après engagement complet, avec un logement correspondant (12) réalisé dans la plate-forme,

9. Planche de glisse sur neige (1) selon l'une quelconque des revendications précédentes, **caractérisée en ce que** l'élément complémentaire arrière (6b) qui prolonge vers l'arrière la plate-fornne comprend deux bras latéraux longitudinaux (62, 63), s'étendant vers l'avant (AR), qui sont reliés par leur extrémité arrière par une partie transversale de liaison (70), constituant la partie de connexion.

10. Planche de glisse sur neige (1) selon la revendication 9, **caractérisée en ce que** la partie transversale de liaison comprend d'une part deux bras d'encastrement (8a, 8b) destinés à être engagés et coopérer dans deux logements correspondants (9a, 9b) réalisés dans la plate-forme, tandis que la partie de liaison (71) comprend un verrou (10) mobile en déplacement vers le bas sollicité vers le haut par un système élastique, ledit verrou comprenant une saillie (11) destinée à coopérer après engagement complet, avec un logement correspondant (12) réalisé dans la plate-forme.

11. Planche de glisse sur neige (1) selon l'une quelconque des revendications précédentes, **caractérisée en ce que** le ou les éléments complémentaires avant (6a) et/ou arrière (6b) sont tels que leurs bras latéraux longitudinaux respectifs (60, 61) pour l'élément avant (60, 61), sont de même longueur, et pour l'élément arrière (62,63) sont de même longueur.

12. Planche de glisse sur neige (1) selon l'une quelconque des revendications 1 à 10, **caractérisée en ce** en ce que le ou les éléments complémentaires avant (6a) et/ou arrière (6b) sont tels que leurs bras latéraux longitudinaux respectifs (60, 61) pour l'élément avant (60, 61), sont de longueur différente, et pour l'élément arrière (62,63) sont de longueur différente.

13. Planche de glisse sur neige (1) selon l'une quelconque des revendications précédentes, **caractérisée en ce que** l'élément complémentaire arrière (6b) a la même longueur que celle de l'élément avant (6a),

14. Planche de glisse sur neige (1) selon l'une quelconque des revendications 1 à 12, **caractérisée en ce que** l'élément complémentaire avant (6a) est plus long que l'élément complémentaire arrière (6b).

15. Planche de glisse sur neige (1) selon l'une quelconque des revendications précédentes, **caractérisée en ce que** l'extrémité libre de chaque bras latéral longitudinal (60, 61 - 62, 63) est en appui libre en translation coulissante sur l'embase (2).

16. Planche de glisse sur neige (1) selon la revendication 15, **caractérisée en ce que** l'extrémité libre de chaque latéral longitudinal en appui libre se présente sous la forme d'un U renversé pour présenter intérieurement une rainure (13) destinée à translater sur une saillie longitudinale (14) de forme complémentaire et solidaire de l'embase (2).

17. Planche de glisse sur neige (1) selon l'une quelconque des revendications précédentes, **caractérisée en ce que** les bras latéraux longitudinaux (60, 61 - 62, 63) des éléments complémentaires (6a, 6b) ont une section transversale variable.

18. Planche de glisse sur neige (1) selon l'une quelconque des revendications précédentes, **caractérisée en ce que** les bras latéraux longitudinaux (60, 61 - 62, 63) des éléments complémentaires (6a, 6b) sont constitués d'une structure de base (600) destinée à être compléter par des éléments de renforcement (601) destiné à donner à chacun des bras ses caractéristiques techniques et notamment de flexion.

19. Planche de glisse sur neige (1) selon la revendication précédente, **caractérisée en ce que** les éléments de renforcement (601) sont montés sous les bras et retenu de façon amovible de façon à ce que l'utilisateur puisse par remplacement des éléments de renforcement montés par d'autres éléments de caractéristiques différentes pour modifier les caractéristiques des bras (61, 62, 63, 64) des éléments complémentaires (6a, 6b) et ainsi modifier le comportement de son ski.

## Claims

1. Board for sliding on snow (1), such as a ski, a monoski or a surfboard, with a general vertical plane of symmetry (P), comprising a main part, referred to as the body or base (2), and a platform (3) fixed to the base (2) extending in the area of the binding (ZP) and intended to support the elements (4, 5) for fixing a boot to the board, the said board comprising at least one supplementary element (6a, 6b) extending the said platform (3), the supplementary element (6a, 6b) being fixed to the platform removably by removable connection means (10, 12) in order to be able to be removed, the removable connection means consisting of first means secured to the supplementary element or elements intended to cooperate with second supplementary means secured to the corresponding end of the platform, the supplementary element (6a, 6b) comprising two longitudinal lateral arms (60, 61-62, 63) connected by a transverse connecting part (70, 71) that constitutes the part connecting the supplementary element to the platform while the longitudinal arms constitute a means for the dynamic return of the base (2), and **characterised in that** the removable connection means comprise recessing means (B, 8b - 9a, 9b) and locking and unlocking means (10, 11, 12).

2. Board for sliding on snow (1) according to claim 1, **characterised in that** the platform (3) is extended to the front (AV) and/or to the rear (AR) by a supplementary element (6a, 6b).

3. Board for sliding on snow (1) according to any one of the preceding claims, **characterised in that** the lateral arms (60-61, 62-63) of each supplementary element (6a, 6b) are disposed laterally with respect to the general plane of symmetry (P) so as to extend towards the front end (AV) in the case of the front supplementary element (6a) or towards the rear (AR) of the base (2) in the case of the rear supplementary element (6b).

4. Board for sliding on snow (1) according to any one of the preceding claims, **characterised in that** the front supplementary element (6a) is such that the rear ends of each of the lateral arms (60, 61) are connected by a rear transverse connecting part (70).

5. Board for sliding on snow (1) according to claim 4, **characterised in that** the rear supplementary element (6b) is such that the front ends of each of the lateral arms (62, 63) are connected by a front transverse connecting part (71).

6. Board for sliding on snow (1) according to one of the preceding claims, **characterised in that** the removable connection means comprise means (11, 12, 15, 16) of viewing the connection and the perfect locking in the correct position of the supplementary element or elements on the platform.

7. Board for sliding on snow (1) according to any of one of the preceding claims, **characterised in that** the front supplementary element (6a) that extends the platform forwards comprises two longitudinal lateral arms (60, 61), extending towards the front (AV), which are connected by their rear ends by a transverse linking part (70), constituting the connecting part.

8. Board for sliding on snow (1) according to claim 7, **characterised in that** the transverse connecting part comprises two recessing arms (8a, 8b) intended to be engaged and to cooperate in two corresponding housings (9a, 9b) produced in the platform, while the linking part (70) comprises a bolt (10) which is able to move downwards and urged upwards by an elastic system, said bolt comprising a projection (11) intended to cooperate, after complete engagement, with a corresponding housing (12) produced in the platform.

9. Board for sliding on snow (1) according to any one of the preceding claims, **characterised in that** the rear supplementary element (6b) that extends the platform towards the rear comprises two longitudinal lateral arms (62, 63), extending towards the front (AR), which are connected by their rear ends by a transverse linking part (70) constituting the connecting part.

10. Board for sliding on snow (1) according to claim 9, **characterised in that** the transverse connecting part comprises two recessing arms (8a, 8b) intended to be engaged and to cooperate in two corresponding housings (9a, 9b) produced in the platform, while the linking part (71) comprises a bolt (10) which is able to move downwards and is urged upwards by an elastic system, said bolt comprising a projection (11) intended to cooperate, after complete engagement, with a corresponding housing (12) produced in the platform.

11. Board for sliding on snow (1) according to any one of the preceding claims, **characterised in that** the front (6a) and/or rear (6b) supplementary elements are such that the respective longitudinal lateral arms thereof (60, 61), in the case of the front element (60, 61), are of the same length and, in the case of the rear element (62, 63), are of the same length.

12. Board for sliding on snow (1) according to any one of claims 1 to 10, **characterised in that** the front (6a) and/or rear (6b) supplementary elements are such that the respective longitudinal lateral arms thereof (60, 61), in the case of the front element (60, 61), are of different lengths and, in the case cf the rear element (62, 63), are of different lengths.

13. Board for sliding on snow (1) according to any one of the preceding claims, **characterised in that** the rear supplementary element (6b) has the same length as the front element (6a).

14. Board for sliding on snow (1) according to any one of claims 1 to 12, **characterised in that** the front supplementary element (6a) is longer than the rear supplementary element (6b).

15. Board for sliding on snow (1) according to any one of the preceding claims, **characterised in that** the free end of each longitudinal lateral arm (60, 61 - 62, 63) is in free abutment in sliding translation on the base (2).

16. Board for sliding on snow (1) according to claim 15, **characterised in that** the free end of each longitudinal lateral end in free abutment is in the form of an inverted U so as to have internally a groove (13) which is intended to translate on a complementary-shaped longitudinal protection (14) secured to the base (2).

17. Board for sliding on snow (1) according to any one of the preceding claims, **characterised in that** the longitudinal lateral arms (60, 61 - 62, 63) of the supplementary elements (6a, 6b) have a variable transverse section.

18. Board for sliding on snow (1) according to any one of the preceding claims, **characterised in that** the longitudinal lateral arms (60, 61 - 62, 63) of the supplementary elements (6a, 6b) consist of a base structure (600) which is intended to be supplemented by reinforcement elements (601) intended to give to each of the arms its technical characteristics and in particular bending.

19. Board for sliding on snow (1) according to the preceding claim, **characterised in that** the reinforcement elements (601) are mounted on the arms and held removably so that the user can by replacing the mounted reinforcement elements with other elements with different characteristics so as to modify the characteristics of the arms (61, 62, 63, 64) of the supplementary elements (6a, 6b) and thus modify the behaviour of his ski.

## Patentansprüche

1. Schneegleitbrett (1) wie beispielsweise ein Ski, eine Monoski oder ein Surfbrett, mit einer vertikalen Hauptsymmetrieebene (P), mit einem Hauptstück, ein sogenannter Grundkörper oder eine Fußfläche (2), und einer an der Fußfläche (2) befestigen Plattform (3), die sich im Bereich der Fußplatte (Z.P) erstreckt und dazu ausgebildet ist, die Befestigungsmittel (4, 5) eines Schuhs am Brett abzustützen, wobei das Gleitbrett mindestens ein die Plattform (3) verlängerndes, komplementäres Element (6a, 6b) aufweist, das komplementäre Element (6a, 6b) lösbar an der Plattform (3) mittels lösbaren Verbindungsmitteln (10, 12) befestigt ist, um abmontiert werden zu können, die lösbaren Verbindungsmittel aus ersten, einstückig ausgebildeten Mitteln des oder der komplementären Elemente gebildet sind, die zur Zusammenwirkung mit zweiten, einstückig ausgebildeten, komplementären Mitteln des entsprechenden Endes der Plattform vorgesehen sind, das komplementäre Element (6a, 6b) zwei longitudinale Seitenarme (60, 61 - 62, 63) aufweist, die durch ein transversales Verbindungsteil (70, 71) verbunden sind, welches das Verbindungselement zwischen dem komplementären Element und der Plattform darstellt, wobei die longitudinalen Arme ein dynamisches Reaktionsmittel der Fußfläche aufweisen, und, **dadurch gekennzeichnet, dass** die lösbaren Verbindungsmittel Einfügemittel (8a, 8b - 9a, 9b) und Mittel zum Verriegeln und Entriegeln (10, 11, 12) aufweisen.

2. Schneegleitbrett (1) nach Anspruch 1, **dadurch gekennzeichnet, dass** die Plattform (3) an der Vorderseite (AV) und/oder an der Rückseite (AR) mit einem komplementären Element (6a, 6b) verlängert ist.

3. Schneegleitbrett (1) nach einem der vorstehenden Ansprüche, **dadurch gekennzeichnet, dass** die Seitenarme (60-61, 62-63), jedes komplementären Elements (6a, 6b) hinsichtlich der Hauptsymmetrieebene (P) seitlich angeordnet sind, um sich beim vorderen komplementären Element (6a) zum vorderen Ende (AV), oder beim hinteren komplementären Element (6b) zum hinteren Ende (AR) der Fußfläche (2) hin zu erweitern.

4. Schneegleitbrett (1) nach einem der vorstehenden Ansprüche, **dadurch gekennzeichnet, dass** das vordere komplementäre Element (6a) wie auch die hinteren Enden jedes Seitenarms (60, 61) mittels eines hinteren transversalen Verbindungsteils (70) verbunden sind.

5. Schneegleitbrett (1) nach Anspruch 4, **dadurch gekennzeichnet, dass** das hintere komplementäre Element (6b) wie auch die vorderen Enden jedes Seitenarms (62, 63) mittels eines vorderen transversalen Verbindungsteils (71) verbunden sind.

6. Schneegleitbrett (1) nach einem der vorstehenden Ansprüche, **dadurch gekennzeichnet, dass** die lösbaren Verbindungsteile Mittel zur Visualisierung (11, 12, 15, 16) der Verbindung, der vollständigen Verriegelung, und in korrekter Position, zwischen des oder der komplementären Elemente und der Plattform, aufweisen.

7. Schneegleitbrett (1) nach einem der vorstehenden Ansprüche, **dadurch gekennzeichnet, dass** das vordere komplementäre Element (6a), welches die Plattform nach vorne hin verlängert, zwei sich zur Vorderseite (AV) hin erstreckende longitudinale Seitenarme (60, 61) aufweist, die an ihrem hinteren Ende mittels eines transveralen Verbindungsteils (70) verbunden sind, welches das Verbindungselement darstellt.

8. Schneegleitbrett (1) nach Anspruch 7, **dadurch gekennzeichnet, dass** das transversale Verbindungsteil einerseits zwei Einfügearme (8a, 8b) aufweist, die zum Verbinden und Zusammenwirken mit zwei entsprechenden, in der Plattform vorgesehenen Aufnahmen (9a, 9b) ausgebildet sind, während das Verbindungsteil (70) einen verschiebbaren Riegel (10) aufweist, der bei einer Verschiebung nach unten von einem elastischem System nach oben gedrückt wird, der Riegel einen Vorsprung (11) aufweist, der nach vollständiger Verbindung zur Zusammenwirkung mit einer in der Plattform vorgesehenen, entsprechenden Aufnahme (12) ausgebildet ist.

9. Schneegleitbrett (1) nach einem der vorstehenden Ansprüche, **dadurch gekennzeichnet, dass** das hintere komplementäre Element (6b), welches die Plattform nach hinten hin verlängert, zwei sich zur Vorderseite (AR) hin erstreckende longitudinale Seitenarme (62, 63) aufweist, die an ihrem hinteren Ende mittels eines transversalen Verbindungsteils (70) verbunden sind, welches das Verbindungselement bildet

10. Schneegleitbrett (1) nach Anspruch 9, **dadurch gekennzeichnet, dass** das transversale Verbindungsteil einerseits zwei Einfügearme (8a, 8b) aufweist, die zum Verbinden und Zusammenwirken mit zwei entsprechenden, in der Plattform vorgesehenen Aufnahmen (9a, 9b) ausgebildet sind, während das Verbindungsteil (71) einen verschiebbaren Riegel (10) aufweist, der bei einer Verschiebung nach unten von einem elastischem System nach oben gedrückt wird, der Riegel einen Vorsprung (11) aufweist, der nach vollständiger Verbindung zur Zusammenwirkung mit einer in der Plattform vorgesehenen, entsprechenden Aufnahme (12) ausgebildet ist.

11. Schneegleitbrett (1) nach einem der vorstehenden Ansprüche, **dadurch gekennzeichnet, dass** das oder die vorderen komplementären Elemente (6a) und/oder hinteren Elemente (6b) wie auch ihre jeweiligen longitudinalen Seitenarme (60, 61) beim vorderen Element (60, 61) dieselbe Länge aufweisen, und beim hinteren Element (62, 63) dieselbe Länge aufweisen.

12. Schneegleitbrett (1) nach einem der Ansprüche 1 bis 10, **dadurch gekennzeichnet, dass** das oder die vorderen komplementären Elemente (6a) und/oder hinteren Elemente (6b) wie auch ihre jeweiligen longitudinalen Seitenarme (60, 61) beim vorderen Element (60, 61) eine unterschiedliche Länge aufweisen, und beim hinteren Element (62, 63) eine unterschiedliche Länge aufweisen.

13. Schneegleitbrett (1) nach einem der vorstehenden Ansprüche, **dadurch gekennzeichnet, dass** das hintere komplementäre Element (6b) dieselbe Länge hat wie das vordere komplementäre Element (6a).

14. Schneegleitbrett (1) nach einem der vorstehenden Ansprüche, **dadurch gekennzeichnet, dass** das vordere komplementäre Element (6a) länger ist als das hintere komplementäre Element (6b).

15. Schneegleitbrett (1) nach einem der vorstehenden Ansprüche, **dadurch gekennzeichnet, dass** das freie Ende jedes longitudinalen Seitenarms (60, 61 - 62, 63) frei abgestützt ist bei gleitender Verschiebung auf der Fußfläche (2).

16. Schneegleitbrett (1) nach Anspruch 15, **dadurch gekennzeichnet, dass** das frei abgestützte, freie Ende jedes longitudinalen Seitenarms in der Form eines umgekehrten U vorliegt, um intern eine Nut (13) auszubilden, die zur Verschiebung auf einem longitudinalen Vorsprung (14), mit komplementärer Form und einstückig mit der Fußfläche (2) ausgebildet, vorgesehen ist.

17. Schneegleitbrett (1) nach einem der vorstehenden Ansprüche, **dadurch gekennzeichnet, dass** die longitudinalen Seitenarme (60, 61 - 62, 63) der komplementären Elemente (6a, 6b) einen variablen transversalen Abschnitt aufweisen.

18. Schneegleitbrett (1) nach einem der vorstehenden Ansprüche, **dadurch gekennzeichnet, dass** die longitudinalen Seitenarme (60, 61 - 62, 63) der komplementären Elemente (6a, 6b) von einer Basisstruktur (600) gebildet sind, die zur Vervollständigung mit Verstärkungselementen (601), die jedem Arm seine technischen Eigenschaften und insbesondere die Elastizität verleihen.

19. Schneegleitbrett (1) nach dem vorhergehenden Anspruch, **dadurch gekennzeichnet, dass** die Verstärkungselemente (601) unterhalb der Arme montiert sind und in lösbarer Weise befestigt sind, derart, dass der Benutzer durch Ersetzen der montierten Verstärkungselemente mit anderen Elementen, mit abweichenden Eigenschaften, die Eigenschaften der Arme (61, 62, 63, 64) der komplementären Elemente (6a, 6b) verändern kann und auf diese Weise das Verhalten seines Skis verändern kann.
